# EUROPÄISCHE PATENTSCHRIFT

(11) **EP 1 038 289 B1**
(45) Veröffentlichungstag und Bekanntmachung des Hinweises auf die Patenterteilung: **31.07.2002**
(21) Anmeldenummer: 98965235.9
(22) Anmeldetag: 08.12.1998
(51) Int. Cl.: G09F 19/00, G09F 3/00

(54) **VERFAHREN UND ANORDNUNG ZUM SCHUTZ, ARCHIVIEREN UND PRÄSENTIEREN VON HISTORISCH WERTVOLLEN GEGENSTÄNDEN ODER TEILEN SOLCHER GEGENSTÄNDE**
METHOD AND ARRANGEMENT FOR PROTECTING, ARCHIVING AND PRESENTING HISTORICALLY VALUABLE OBJECTS OR PARTS OF SUCH OBJECTS
PROCEDE ET DISPOSITIF POUR LA PROTECTION, L'ARCHIVAGE ET LA PRESENTATION D'OBJETS PRESENTANT UNE VALEUR HISTORIQUE OU DE PARTIES DE TELS OBJETS

(30) Priorität: 11.12.1997 DE 19755141; 12.01.1998 DE 19800769
(43) Veröffentlichungstag der Anmeldung: 27.09.2000
(73) Patentinhaber: Rud.W. Oelkers MARKET IN GmbH, 82340 Feldafing (DE)
(72) Erfinder: OELKERS, Rudolf, W., D-82340 Feldafing (DE)
(74) Vertreter: Meissner, Bolte & Partner
(86) Internationale Anmeldenummer: EP9807960
(87) Internationale Veröffentlichungsnummer: WO9930307

(56) Entgegenhaltungen:
- EP-A- 0 613 628
- DE-A- 2 840 002
- DE-U- 7 615 765
- US-A- 3 694 648
- US-A- 4 275 810
- US-A- 4 592 465
- US-A- 5 175 029

## Beschreibung

Die Erfindung betrifft ein Verfahren sowie eine Anordnung zum Schutz, Archivieren und Präsentieren von historisch wertvollen Gegenständen oder Teilen solcher Gegenstände aus dem Bereich der Philatelie, Bibliophilie, Handschriftensammlungen, Schmuckwaren, Geologie, Geographie, Archäologie, Kunst, einschließlich Kunsthistorik und Filmkunst oder Technik einschließlich Waffentechnik.

Aus dem deutschen Gebrauchsmuster GM 76 15 765 ist es bekannt, einen Briefbeschwerer auszubilden, welcher aus einem Stein besteht, der vollständig in einem durchsichtigen Kunststoff eingebettet wird. Als einzusetzendes Kunststoffmaterial wird Polyesterharz erwähnt.

Acrylglasplatten oder -blöcke mit eingegossenen Objekten sind aus der deutschen Offenlegungsschrift DE 28 40 002 A1 vorbekannt, wobei dort das Verfahren des Eingießens oder Umgießens von pflanzlichen Produkten im Vordergrund steht.

Darüber hinaus wurde gemäß DT 26 24 803 A1 vorgeschlagen, elektronische Bauteile oder Baugruppen durch Umhüllung mit einem Kunststoffharz einzukapseln.

Den bekannten Lösungen ist gemein, daß die betreffenden Gegenstände oder Pflanzenteile durch die Umhüllung geschützt werden, und daß durch die äußere Gestalt der Umhüllung die Möglichkeit der Präsentation gegeben ist. Die im Inneren der Umhüllung aufgenommenen Gegenstände sind jedoch keine aus historischer Sicht wertvolle Gegenstände, sondern quasi Dinge des täglichen Lebens, die rein zu dekorativen Zwecken umhüllt werden.

Aus DE-A-2 840 002 ist ein Verfahren nach dem Oberbegriff des Anspruchs 1 bekannt.

Ausgehend vom geschilderten Stand der Technik ist es nunmehr Aufgabe der Erfindung, ein Verfahren zum Schutz, Archivieren und Präsentieren von historisch wertvollen Gegenständen anzugeben, das es gestattet, derartige Gegenstände ihrem historischen oder Sammlerwert entsprechend zu schützen und bereits beim Umhüllen dafür Sorge zu tragen, daß eine vorgenommene Zertifizierung nur dem betreffenden Gegenstand oder Objekt zugeordnet ist und bleibt.

Die Lösung der Aufgabe der Erfindung erfolgt mit einem Verfahren gemäß Definition nach Patentanspruch 1 sowie einer Anordnung mit den Merkmalen des Anspruches 2, wobei die Unteransprüche mindestens zweckmäßige Ausgestaltungen und Weiterbildungen umfassen.

Der Grundgedanke der Erfindung besteht verfahrensseitig darin, zunächst vom betreffenden historisch wertvollen Objekt oder Gegenstand eine Probe zu entnehmen, wobei die Probe durch Aufbringen eines Netzmittels vorzubehandeln ist. Der so vorbehandelte Gegenstand bzw. die Probe wird dann in eine Gieß- oder Spritzform eingebracht, wobei innerhalb der Gieß- oder Spritzform ein Datenträger positioniert wird, welcher den Gegenstand zertifiziert. Unter Zertifizierung ist hierbei ein Echtheitssiegel zu verstehen, welches den historischen Bezug oder Hintergrund des betreffenden Gegenstandes gutachterlich bestätigt.

Im Anschluß an das Einbringen und Positionieren des Datenträgers in die Form, welche bereits den vorbereiteten Gegenstand bzw. die Probe umfaßt, erfolgt dann ein gemeinsames Umhüllen von Datenträger-Zertifikat und Gegenstand mit einer durchscheinenden oder durchsichtigen Kunststoffmasse oder Glas.

Die Anordnung zum Schutz, Archivieren und Präsentieren von historisch wertvollen Gegenständen aus verschiedenen Bereichen der Technik, Kunst, Archäologie, Geologie usw. geht von einer Umhüllung aus, die einen Datenträger zur Zertifizierung des Gegenstandes einschließt, wobei der Gegenstand und/oder der Datenträger nur zerstörend aus der Umhüllung entfernbar ist. Ebenso kann die Zertifizierung respektive der Datenträger nur zerstörend vom Gegenstand oder aus der Umhüllung entfernt werden.

Vorzugsweise besitzt die Umhüllung die Form eines Würfels, einer Pyramide, eines Zylinders oder einer Halbkugel. Zur Verbesserung des Betrachtungswinkels und zum Erkennen auch von in normaler Blickrichtung nicht sichtbarer Flächen kann die Umhüllung Teilflächen aufweisen, die mit einer Verspiegelung versehen sind.

In einer Ausgestaltung der erfindungsgemäßen Anordnung besitzt die Umhüllung eine integrierte optische Vergrößerungslinse, oder es sind Teile der Umhüllung als optische Linse selbst ausgeführt, was durch entsprechende Gieß- oder Spritzformen realisiert werden kann.

Um eine ausreichende Beleuchtung zu gewährleisten besteht in einer Ausgestaltung der Erfindung die Möglichkeit, daß die Umhüllung ein Beleuchtungsmittel, insbesondere einen oder mehrere Lichtleiter aufweist. Über die Lichtleiter kann dann Strahlungsenergie von einer äußeren Lichtquelle eingekoppelt werden.

Der Datenträger zur Zertifizierung kann eine Kunststoff-, Metall- oder auch Karton- oder Papierplatte sein, die Informationen über die Herkunft des Gegenstandes, seinen Zeitbezug und eine Echtheitsaussage aufweist. Zusätzlich besteht die Möglichkeit, daß die Zertifizierung einen Kennzeichnungscode, insbesondere eine serienbezogene fortlaufende Nummerierung enthält.

Mindestens ein Teil des Kennzeichnungscodes kann so ausgeführt sein, daß eine Identifizierung dieses Teils des Codes nur mit einem Hilfsmittel möglich wird. Beispielsweise kann der verdeckte Kennzeichnungscode aus einer Druckfarbe bestehen, die nur bei Bestrahlung mit Energie im ultravioletten Bereich visualisierbar wird.

In einer Ausgestaltung besteht die Möglichkeit, die Form der Umhüllung so zu gestalten, daß sich eine Stapelbarkeit einer Vielzahl von umhüllten Gegenständen ergibt, wobei eine definierte räumliche Zuordnung mehrerer Sammlerobjekte denkbar ist, die zu einem zwei- oder dreidimensionalen Gebilde zusammengefügt werden können.
Die Umhüllung ist grundsätzlich so ausgebildet, daß neben dem Schutz vor Zerstörung des eigentlichen Objektes dessen Erkennbarkeit gewährleistet ist, wobei durch die Materialwahl bezüglich der Kunststoffmasse und der jeweiligen Absorptionseigenschaften eine Beeinträchtigung, z.B. bibliophiler Kostbarkeiten, verhindert werden kann.

Bei den historisch wertvollen Gegenständen, die quasi Zeitzeugen darstellen, handelt es sich um solche beispielsweise und vorzugsweise aus dem Gebiet der Philatelie, Bibliophilie, Handschriftensammlungen, Schmuckwaren, Geologie, Geographie, Archäologie, Kunst, Filmkunst, Kunsthistorik oder Technik einschließlich der Waffentechnik.

Denkbar ist es, aus dem Bereich der Filmkunst Filmmaterial von Originalkopien einzubetten, wobei zur leichteren Betrachtung in diesem Falle die erwähnte Vergrößerungslinse mit in die Umhüllung eingebracht, d.h. integriert oder einstückig ausgebildet werden kann.

Die Zertifizierung kann, insbesondere durch den Kennzeichnungscode, Angaben enthalten, die die Größe der Serie oder limitierten Auflage von Objekten einer bestimmten Gruppe beschreiben.

Die erwähnte Vorbehandlung nach Probennahme eines Gegenstandes kann auch ein unverzügliches luftdichtes Verschließen oder Abschließen bzw. ein Einbringen des Gegenstandes in eine Schutzgasatmosphäre umfassen, um eine Korrosion oder die Zerstörung oder den Zerfall des betreffenden Gegenstandes bei Lufteinwirkung zu verhindern. Dies ist insbesondere dann notwendig, wenn es sich bei den zu archivierenden Gegenständen um empfindliche Unterwasserfundstücke z.B. maritimen Charakters handelt. Die komplette Umhüllung von Datenträger-Zertifikat und Gegenstand mit der durchscheinenden oder durchsichtigen Kunststoffmasse oder Glas dient dann dem gewünschten Langzeitschutz und dem Ausschluß einer chemisch bedingten Zerstörung oder einer Beschädigung durch Mikroorganismen.

Die Erfindung soll nachstehend anhand eines Ausführungsbeispieles sowie unter Zuhilfenahme einer Figur näher erläutert werden.

Die Figur zeigt hierbei ein Beispiel eines umhüllten Zeitzeugens in Form eines Ausschnittes einer Originalkopie eines historisch wertvollen Films, wobei die Umhüllung Pyramidenform besitzt.

Wie aus der Figur zu erkennen, bildet die Umhüllung 1 eine Pyramide mit annähernd quadratischer Grundfläche 2. Im Inneren der aus einem durchsichtigen Acrylglas gefertigten Pyramidenumhüllung 1 befindet ein Teil eines Filmstreifens 3. Die Pyramidenumhüllung 1 besitzt an einer vorderen Pyramidenfläche 4 eine integrierte Linse 9, die ebenfalls aus Acrylglas besteht und welche beim Umhüllungsschritt des Filmstreifens 3 ausgebildet wurde.

An der hinteren Pyramidenfläche 5 bzw. in dieser Fläche sind Lichtleiter 6 vorgesehen, die in Richtung zur Grundfläche 2 eine Einkoppelstelle 7 aufweisen. Über die Einkoppelstelle 7 besteht die Möglichkeit, äußere Strahlungsenergie zuzuführen, wodurch sich eine Hintergrundbeleuchtung des Filmstreifens 3 und eine bessere Erkennbarkeit ergibt.

Selbstverständlich besteht auch die Möglichkeit, lichtemittierende Elemente, z.B. lichtemittierende Dioden einzubetten, welche dann über entsprechende elektrische Anschlüsse mit einer Spannungs-/Stromversorgung verbunden werden können.

Im Inneren der Pyramiden-Umhüllung befindet sich ein Datenträger 8, der beim gezeigten Beispiel so ausgeführt ist, daß ein Teil dieses Datenträgers sich quasi parallel zur vorderen Pyramidenfläche 4 erstreckt und sichtbar ist. Ein weiterer Teil verläuft parallel zur Grundfläche 2.

Der Datenträger 8 enthält Hinweise über den Inhalt des Filmstreifens, über die Entstehungsgeschichte, den Fundort und eine Zertifizierung im Sinne eines Echtheitsgutachtens.
Durch die Ausführung der Umhüllung bzw. den eigentlichen Umhüllungsvorgang wird sichergestellt, daß sowohl der Gegenstand, d.h. der Filmstreifen 3, als auch der Datenträger 8 über die Umhüllung fest miteinander verbunden sind, wobei hierdurch gewährleistet wird, daß eine Fälschung oder ein unbefugter Eingriff nur zerstörend erfolgen kann.

Wie erwähnt, besteht die pyramidenförmige Umhüllung aus einem Kunststoff, nämlich Acrylglas. Sofern es die Eigenschaften des zu umhüllenden Gegenstandes gestatten, kann als Umhüllungsmaterial auch Glas, insbesondere optisches Glas, zur Anwendung kommen.

Bevorzugterweise werden die mit dem Verfahren gemäß der Erfindung erstellten Zeitzeugen in limitierten Auflagen als Würfel, Block, Pyramide, Zylinder oder Halbkugel in entsprechenden Formen gegossen. Die Grundfläche eines Würfels besitzt dabei Abmessungen im Bereich von im wesentlichen 70 x 70 mm, wobei das Datenträger-Zertifikat Abmessungen von im wesentlichen 40 x 40 mm besitzen kann. Die zu umhüllenden Gegenstände sind Bruchstücke oder geschnittene Teile, d.h. Proben, mit Abmessungen im Bereich von einem umschreibenden Durchmesser von im wesentlichen 40 bis 45 mm.

Das Material der zu umhüllenden Gegenstände kann Stein, Keramik, Glas, Metall, Holz, Papier, Textil oder sonstiges sein. Durch das umgossene oder eingegossene Zertifikat, das beispielsweise von einer bekannten Persönlichkeit oder Institution begutachtet und unterzeichnet wurde, wird die Anordnung zu einem authentischen Zeitzeugen und damit zu einem anspruchsvollen Erinnerungs- oder Sammlerstück.

### Bezugszeichenliste

- 1: pyramidenförmige Umhüllung
- 2: Grundfläche der Pyramide
- 3: Filmstreifen
- 4: vordere Pyramidenfläche
- 5: hintere Pyramidenfläche
- 6: Lichtleiter
- 7: Einkoppelstelle
- 8: Datenträger-Zertifikat
- 9: integrale Linse

## Patentansprüche

1. Verfahren zum Schutz, Archivieren und Präsentieren von historisch wertvollen Gegenständen oder Teilen solcher Gegenstände aus dem Bereich der Philatelie, Bibliophilie, Handschriftensammlungen, Schmuckwaren, Geologie, Geographie, Archäologie, Kunst, einschließlich Filmkunst, Kunsthistorik oder Technik einschließlich Waffentechnik, umfassend folgende Schritte:
- Probennahme eines Gegenstandes und Vorbehandeln, insbesondere Aufbringen eines Netzmittels;
- Einlegen des so vorbereiteten Gegenstandes in eine Gieß- oder Spritzform;
- Positionieren eines Datenträgers in der Gieß- oder Spritzform für eine würfel-, pyramiden-, zylinder- oder halbkugelförmige Umhüllung, wobei der Datenträger den jeweiligen Gegenstand zertifiziert, und
- gemeinsames Umhüllen von Datenträger-Zertifikat und Gegenstand mit einer durchscheinenden oder durchsichtigen Kunststoffmasse oder Glas derart, daß das Datenträger-Zertifikat und/oder der Gegenstand nur zerstörend aus der Umhüllung entfernbar ist.

2. Verfahren nach Anspruch 1,
**dadurch gekennzeichnet, daß**
zur Verbesserung des Betrachtungswinkels die Umhüllung (1) verspiegelte Teilflächen aufweist.

3. Verfahren nach Anspruch 1 oder 2,
**dadurch gekennzeichnet, daß**
die Umhüllung (1) eine optische Vergrößerungslinse (9) aufweist, oder ein Teil der Umhüllung (1) als Linse ausgebildet wird.

4. Verfahren nach einem der vorangegangenen Ansprüche,
**dadurch gekennzeichnet, daß**
in die Umhüllung (1) ein Beleuchtungsmittel, insbesondere Lichtleiter (6) eingebracht wird, wobei über die Lichtleiter (6) Strahlungsenergie von einer äußeren Lichtquelle einkoppelbar ist.

5. Verfahren nach einem der vorangegangenen Ansprüche,
**dadurch gekennzeichnet, daß**
auf dem Datenträger (8) neben Angaben über die Zertifizierung ein Kennzeichnungscode, insbesondere eine serienbezogene fortlaufende Nummerierung aufgebracht ist.

6. Verfahren nach einem der vorangegangenen Ansprüche,
**dadurch gekennzeichnet, daß**
Teile der Zertifizierung oder des Kennzeichnungscodes so ausgeführt sind, daß für die Identifizierung ein Hilfsmittel einzusetzen ist.

7. Verfahren nach Anspruch 6,
**dadurch gekennzeichnet, daß**
daß die Teile der Zertifizierung oder des Kennzeichnungscodes bei Bestrahlung mit Energie im nicht sichtbaren Bereich visualisierbar sind.

## Claims

1. A method of protecting, archiving and displaying historically valuable objects or parts of such objects from the fields of philately, bibliophily, manuscript collections, jewellery, geology, geography, archaeology, art, including cinematic art, the history of art, or technology including weapons technology, comprising the following steps:
- taking a sample of an object and preliminary treatment, in particular the application of a wetting agent;
- inserting the object prepared in this way into a casting or injection mould;
- positioning a data carrier in the casting or injection mould for a cubic, pyramidal, cylindrical or hemispherical covering, wherein the data carrier certifies the respective object, and
- jointly covering the data carrier certificate and the object with a translucent or transparent plastics-material compound or glass in such a way that the data carrier certificate and the object can be removed from the covering only in a destructive manner.

2. A method according to Claim 1, **characterized in that** the covering (1) has metal-coated partial faces in order to improve the angle of observation.

3. A method according to Claim 1 or 2, **characterized in that** the covering (1) has an optical magnifying lens (9), or part of the covering (1) is designed in the form of a lens.

4. A method according to one of the preceding Claims, **characterized in that** an illumination means, in particular a light guide (6), is incorporated in the covering (1), wherein radiation energy from an external light source can be introduced by way of the light guides.

5. A method according to one of the preceding Claims, **characterized in that** in addition to details concerning the certification a designation code, in particular a series-related continuous numbering, is indicated on the data carrier (8).

6. A method according to one of the preceding Claims, **characterized in that** parts of the certification or the designation code are indicated in such a way that an aid should be inserted for identification.

7. A method according to Claim 6, **characterized in that** the parts of the certification or the designation code can be made easier to see by radiation with energy in an area which is not visible.

## Revendications

1. Procédé pour la protection, l'archivage et la présentation d'objets ayant une grande valeur historique, ou de parties desdits objets, dans le domaine de la philatélie, de la bibliophilie, de la collection de manuscrits, des articles de joaillerie, de la géologie, de la géographie, de l'archéologie, de l'art, y compris de l'art cinématographique, de l'histoire de l'art ou de la technique, y compris la technique de l'armement, comprenant les étapes suivantes :
- échantillonnage d'un objet et conditionnement, en particulier application d'un agent tensioactif;
- dépôt de l'objet ainsi préparé dans un moule de fonderie ou un moule d'injection;
- positionnement d'un support de données dans le moule de fonderie ou le moule d'injection pour une enveloppe cubique, pyramidale, cylindrique ou hémisphérique, moyennant quoi le support de données certifie l'objet concerné, et
- enveloppement conjoint du certificat support de données et de l'objet dans une masse de matière plastique ou dans du verre transparent de manière à ce que le certificat support de données et/ou l'objet ne puisse être enlevé de l'enveloppe que par destruction.

2. Procédé selon la revendication 1, **caractérisé en ce que**, pour améliorer l'angle d'observation, l'enveloppe (1) comporte des parties de surface avec une couche réfléchissante.

3. Procédé selon la revendication 1 ou 2, **caractérisé en ce que** l'enveloppe (1) comporte une lentille optique grossissante (9) ou **en ce qu'**une partie de l'enveloppe (1) est conçue comme une lentille.

4. Procédé selon l'une des revendications précédentes, **caractérisé en ce qu'**un moyen d'éclairage, en particulier des fibres optiques (6), est placé dans l'enveloppe (1), moyennant quoi l'énergie rayonnante est modulable par les fibres optiques (6) à partir d'une source de lumière extérieure.

5. Procédé selon l'une des revendications précédentes, **caractérisé en ce qu'**un code d'identification, en particulier une numérotation continue relative à la série, est appliqué sur le support de données (8) en plus des indications sur la certification.

6. Procédé selon l'une des revendications précédentes, **caractérisé en ce que** des portions de la certification ou du code d'identification sont exécutées de telle manière qu'il faut utiliser un moyen auxiliaire pour l'identification.

7. Procédé selon la revendication 6, **caractérisé en ce que** les portions de la certification ou du code d'identification peuvent être visualisées par rayonnement d'énergie dans un domaine non visible.
